# EUROPÄISCHE PATENTSCHRIFT

(11) **EP 0 852 541 B1**
(45) Veröffentlichungstag und Bekanntmachung des Hinweises auf die Patenterteilung: **12.05.1999**
(21) Anmeldenummer: 96937991.6
(22) Anmeldetag: 02.09.1996
(51) Int. Cl.: B43K 23/12, F16J 15/16

(54) **RINGELEMENT**
RING-SHAPED ELEMENT
ELEMENT ANNULAIRE

(30) Priorität: 29.09.1995 DE 29515574 U
(43) Veröffentlichungstag der Anmeldung: 15.07.1998
(73) Patentinhaber: Schwan-STABILO Cosmetics GmbH & Co., 90562 Heroldsberg (DE)
(72) Erfinder: RÖDER, Georg, D-91126 Schwabach (DE)
(74) Vertreter: LOUIS, PÖHLAU, LOHRENTZ & SEGETH
(86) Internationale Anmeldenummer: DE9601661
(87) Internationale Veröffentlichungsnummer: WO9712766

(56) Entgegenhaltungen:
- DE-A- 1 461 598
- DE-A- 1 561 832
- DE-B- 1 027 559
- DE-B- 1 056 891
- FR-A- 1 271 537
- FR-A- 2 040 702
- FR-A- 2 069 910
- GB-A- 1 067 849

## Beschreibung

Die Erfindung betrifft ein Ringelement zur Lagerung in einer umlaufenden Rille eines Zylinderabschnittes eines ersten Körpers, wobei das Ringelement aus der Rille vorsteht und an einem Zylinderabschnitt eines auf den ersten Körper aufsteckbaren bzw. vom ersten Körper entfernbaren zweiten Körpers innenseitig anliegt, und wobei das Ringelement an seinem Außenmantel eine Anzahl Erhebungen aufweist, die in Umfangsrichtung voneinander äquidistant beabstandet sind.

Bei dem ersten Körper handelt es sich bspw. um den Gehäuseschaft eines Kosmetikapplikators oder um ein Teil eines solchen Gehäuseschaftes wie eine Gehäusehülse, einen Verschlußstopfen o.dgl. Bei dem zweiten Körper handelt es sich bspw. um eine Verschlußkappe eines solchen Kosmetikapplikators.

Ein Ringelement der eingangs genannten Art ist aus dem DE-GM 18 02 121 bekannt. Bei diesem bekannten Ringelement handelt es sich in erster Linie um einen Klemmring und weniger um einen Dichtungsring. Die Innenmantelfläche ist bei diesem bekannten Ringelement einfach kreiszylindrisch gestaltet. Dort wird zwar auch beschrieben, daß auch die Innenmantelfläche mit Ausnehmungen ausgebildet sein kann, wie diese Innenausnehmungen jedoch in bezug zu den äußeren Ausnehmungen bzw. Erhebungen positioniert sein sollen, dazu macht diese Druckschrift keine Ausführungen.

Aus der DE 89 14 443 U1 ist ein Applikator, insbes. ein Kosmetikstift, bekannt, der in einem Gehäuse eine Mine aufweist. Eine Verschlußkappe ist zum Schutz der Mine bzw. ihres aus dem Gehäuse vorstehenden Applikations-Endabschnittes auf das Gehäuse aufsteckbar. Zwischen dem Gehäuse und der Kappe ist ein Dichtungselement vorgesehen, das als O-Ring aus einem elastischen Material ausgebildet ist. Ein derartiges Ringelement in Gestalt eines O-Ringes ergibt zwar bei passender Dimensionierung eine zuverlässige Abdichtung zwischen der Kappe und dem Gehäuse des Applikators, beim Aufstecken der Kappe auf das Gehäuse kommt es jedoch zu einer Komprimierung der in der Kappe befindlichen Luft. Diese Komprimierung der Luft kann im Extremfall dazu führen, daß die Kappe vom Applikatorgehäuse abrupt gleichsam weggeschossen wird. Das gilt bspw. auch für den aus der DE 79 00 211 U1 bekannten Kosmetikstift, bei dem die Verschlußkappe innenseitig mit einem Dichtungselement ausgebildet ist. Auch dieses Dichtungselement ist einfach ringförmig gestaltet. Ein einfach ringförmig gestalteter Klemmring zur Herstellung einer Verbindung zwischen dem Gehäuse und der Verschlußkappe eines Füllfederhalters, Tintenschreibers o.dgl. ist auch aus der DE 1 754 320 U1 bekannt. Dieser einfach ringförmig gestaltete Klemmring kann mit einem L-förmigen Querschnittsprofil, mit einem U-förmigen Querschnittsprofil, mit einem Hohlprofil oder mit voneinander beabstandeten Lamellenringen ausgebildet sein. Infolge der einfach ringförmigen Gestaltung ergibt sich auch hier eine umlaufend gleichmäßige Anlage des Klemmringes an der Verschlußkappe, so daß eine Komprimierung der in der Verschlußkappe vorhandenen Luft nicht vermeidbar ist.

Ein Ringelement der eingangs genannten Art ist auch aus der GB-A 1 067 849 bekannt.

Ein Gefäß mit einer Verschlußkappe ist aus dem DE-GM 18 75 459 bekannt. Das Gefäß und/oder die Verschlußkappe ist mit einer umlaufenden Rille ausgebildet, die zur Aufnahme eines Dichtungsringes aus einem elastischen Material vorgesehen ist. Der Dichtungsring ist als einfacher Ring gestaltet, so daß bezüglich Luftaustausch bzw. Luftkompression die obigen Ausführungen hier entsprechend gelten.

Die FR-A 13 72 566 offenbart eine Schnellverschlußeinrichtung mit einem Ringelement, das an seinem Außenmantel mit Erhebungen ausgebildet ist. Diese Erhebungen sind formmäßig und in ihrer Umfangsverteilung an Aussparungen angepaßt, die an einem Teil ausgebildet sind, das mit einem zweiten Teil verbunden werden soll. Hier handelt es sich also um eine spezielle Art von Bajonett-Verschluß. Ein Luftausgleich beim Verbinden, d.h. Zusammenstecken der beiden Teile ist hier nicht relevant. Auch wird durch das Ringelement keine Dichtwirkung sondern nur eine mechanische formschlüssige Verbindung bewirkt.

Entsprechendes gilt auch für das aus der CH 626 834 bekannte Hülsenteil mit polygonaler Feder. Diese Feder ist nur zum federnden Verrasten, d.h. zum mechanischen Verbinden eines Schreibgerätes mit einem Hülsenteil vorgesehen. Eine Abdichtung zwischen den zuletzt genannten Komponenten wird durch diese Feder nicht erreicht.

Aus dem DE-GM 1 982 313 ist ein Schreibgerät mit einem Klemmring bekannt, der radial nach außen vorstehende federnde Abschnitte aufweist. Entlang dieser federnden Abschnitte ist die Wandstärke des Klemmringes geringer als entlang der verbleibenden Umfangsabschnitte. Mit diesem aus Metall bestehenden Klemmring ist zwar eine mechanische Klemmwirkung erzielbar, eine Dichtwirkung ist mit einem solchen Klemmring jedoch nicht erreichbar.

Der Erfindung liegt die Aufgabe zugrunde, ein Ringelement der eingangs genannten Art zu schaffen, das zwischen dem ersten und dem zweiten Körper ein gleichmäßiges weiches aber straffes Abzieh- sowie Aufsteckverhalten gewährleistet, wobei gleichzeitig während des Aufsteckens des zweiten Körpers auf den ersten Körper Luft zwischen diesen eine Ausgleichströmung durchzuführen in der Lage ist, und wobei im aufgesteckten Zustand zwischen den beiden Körpern durch das Ringelement eine Abdichtung bewirkt wird.

Diese Aufgabe wird bei einem Ringelement der eingangs genannten Art erfindungsgemäß dadurch gelöst, daß jeder außenseitigen Erhebung an der Innenmantelfläche ein Paar innenseitige Erhebungen zugeordnet sind, die gegen die zugehörige außenseitige Erhebung symmetrisch seitlich versetzt sind. Mit Hilfe eines solchermaßen ausgebildeten Ringelementes ergibt sich in vorteilhafter Weise eine sichere und gut funktionierende Klemmung zwischen dem ersten und dem zweiten Körper und außerdem der Vorteil gleichmäßiger Abzugkräfte, die in einem weichen und straffen Abziehverhalten des zweiten Körpers vom ersten Körper resultieren. Außerdem ist das erfindungsgemäße Ringelement in vorteilhafter Weise in der Lage, durch seine begrenzten Federungseigenschaften, die aus der durch die außenseitigen und durch die innenseitigen Erhebungen bedingten Unrundheit resultieren, mechanische Herstellungstoleranzen auszugleichen. Desweiteren ist durch die begrenzte Unrundheit des Ringelementes während des Aufsteckvorgangs eine Luftausgleichströmung am Ringelement vorbei möglich, so daß insbes. dann, wenn der zweite Körper eine Verschlußkappe bildet, Kompressionen der in der Verschlußkappe befindlichen Luft verhindert werden, wenn die Verschlußkappe bspw. auf den den ersten Körper bildenden Applikatorschaft aufgesteckt wird. Die beschriebenen vorteilhaften Eigenschaften können gegebenenfalls auch erzielt werden, wenn das Ringelement nur mit einer einzigen außenseitigen Erhebung und einem Paar zugehörigen innenseitigen Erhebungen ausgebildet ist.

Dadurch, daß das jeweilige Paar innenseitige Erhebungen zur zugehörigen außenseitigen Erhebung seitlich versetzt symmetrisch vorgesehen sind, ergeben sich in Umfangsrichtung des Ringelementes jeweils abwechselnd dieselben Gegebenheiten bezüglich Aufsteck- bzw. Abzugverhalten bzw. Luftdurchlässigkeit. Diese Luftdurchlässigkeit ist selbstverständlich nur während des Aufsteckens des zweiten Körpers auf den ersten Körper gegeben, im aufgesteckten Zustand dichtet das ringelastische und in sich, d.h. in seinem Querschnitt ebenfalls elastische Ringelement dann die Verbindung zwischen dem ersten und dem zweiten Körper in vorteilhafter Weise zuverlässig ab.

Damit sich die außen- und innenseitigen Erhebungen beim Aufstecken des zweiten Körpers auf den ersten Körper nicht gegenseitig beeinträchtigen bzw. behindern, kann eine beliebige Anzahl außenseitiger Erhebungen vorgesehen sein. Beispielsweise können drei oder sechs außenseitige Erhebungen vorgesehen sein. Diese schließen dann miteinander jeweils einen Winkel von 120° bzw. 60° ein.

Ein weiches und gleichzeitig gleichmäßiges straffes Abziehverhalten ist erreichbar, wenn die außenseitigen Erhebungen und/oder die innenseitigen Erhebungen axiale Abmessungen aufweisen, die kleiner sind als die axiale Abmessung des Ringelementes. Die außen- und innenseitigen Erhebungen können bspw. noppen- oder linsenförmig o.dgl. gestaltet sein. Bei einem Ringelement der zuletzt genannten Art sind die außenseitigen und die innenseitigen Erhebungen vorzugsweise axial mittig vorgesehen und weisen mindestens annähernd die gleichen axialen Abmessungen auf.

Das erfindungsgemäße Ringelement besteht vorzugsweise aus einem Elastomermaterial. Bei diesem Elastomermaterial kann es sich um PP oder um PE handeln. Selbstverständlich kann das erfindungsgemäße Ringelement auch aus einem anderen geeigneten Elastomermaterial bestehen.

Weitere Einzelheiten, Merkmale und Vorteile ergeben sich aus der nachfolgenden Beschreibung eines in der Zeichnung in einem stark vergrößerten Maßstab gezeichneten Ausführungsbeispieles des erfindungsgemäßen Ringelementes. Es zeigen:
- Fig. 1: eine Ansicht des Ringelementes von oben,
- Fig. 2: einen Schnitt entlang der Schnittlinie II-II in Fig.1 durch das Ringelement, und
- Fig. 3: einen Schnitt entlang der Schnittlinie III-III in Fig.1.

Die Figuren 1, 2 und 3 zeigen ein Ringelement 10, das an seinem Außenmantel 12 Erhebungen 14 aufweist. Aus Fig. 1 ist ersichtlich, daß das Ringelement 10 drei außenseitige Erhebungen 14 aufweist, die in Umfangsrichtung des Ringelementes 10 voneinander äquidistant beabstandet sind.

Jeder außenseitigen Erhebung 14 sind an der Innenmantelfläche 16 zwei innenseitige Erhebungen 18 zugeordnet. Die innenseitigen Erhebungen 18 sind voneinander beabstandet und gegen die zugehörige außenseitige Erhebung 14 symmetrisch versetzt.

Aus den Figuren 2 und 3 ist zu erkennen, daß die außenseitigen Erhebungen 14 und die innenseitigen Erhebungen 18 axiale Abmessungen a besitzen, die kleiner sind als die axiale Abmessung A des Ringelementes 10. Die zuletzt genannten Figuren 2 und 3 verdeutlichen auch, daß die außen- und innenseitigen Erhebungen 14 und 18 in axialer Richtung des Ringelementes 10 mittig vorgesehen sind und die gleichen axialen Abmessungen a besitzen.

## Patentansprüche

1. Ringelement zur Lagerung in einer umlaufenden Rille eines Zylinderabschnittes eines ersten Körpers, wobei das Ringelement (10) aus der Rille vorsteht und an einem Zylinderabschnitt eines auf den ersten Körper aufsteckbaren bzw. vom ersten Körper entfernbaren zweiten Körpers innenseitig anliegt, und wobei das Ringelement (10) an seinem Außenmantel (12) eine Anzahl Erhebungen (14) aufweist, die in Umfangsrichtung voneinander äquidistant beabstandet sind,
**dadurch gekennzeichnet,**
daß jeder außenseitigen Erhebung (14) an der Innenmantelfläche (16) ein Paar innenseitige Erhebungen (18) zugeordnet sind, die gegen die zugehörige außenseitige Erhebung (14) symmetrisch seitlich versetzt vorgesehen sind.

2. Ringelement nach Anspruch 1,
**dadurch gekennzeichnet**,
daß die außenseitigen Erhebungen (14) und/oder die innenseitigen Erhebungen (18) axiale Abmessungen (a) aufweisen, die kleiner sind als die axiale Abmessung (A) des Ringelementes (10).

3. Ringelement nach Anspruch 2,
**dadurch gekennzeichnet**,
daß die außenseitigen Erhebungen (14) und die innenseitigen Erhebungen (18) axial mittig vorgesehen sind und mindestens annähernd die gleichen axialen Abmessungen (a) aufweisen.

4. Ringelement nach einem der Ansprüche 1 bis 3,
**dadurch gekennzeichnet**,
daß es (10) aus einem Elastomer besteht.

5. Ringelement nach Anspruch 4,
**dadurch gekennzeichnet**,
daß es (10) aus PP oder aus PE besteht.

## Claims

1. Ring-shaped element for mounting in a circumferential groove of a cylindrical section of a first body, the ring-shaped element (10) protruding out of the groove and on the inside bearing against a cylindrical section of a second body which can be placed onto the first body or can be removed from the first body, and on its outer circumference (12) the ring-shaped element (10) having a number of elevations (14) which are spaced apart in the circumferential direction equidistantly from one another, characterized in that each elevation (14) on the outside is assigned, on the inner circumferential surface (16), a pair of elevations (18) which are on the inside and are provided offset laterally in a symmetrical manner with respect to the associated elevation (14) on the outside.

2. Ring-shaped element according to Claim 1, characterized in that the elevations (14) on the outside and/or the elevations (18) on the inside have axial dimensions (a) which are smaller than the axial dimension (A) of the ring-shaped element (10).

3. Ring-shaped element according to Claim 2, characterized in that the elevations (14) on the outside and the elevations (18) on the inside are provided axially centrally and have at least approximately the same axial dimensions (a).

4. Ring-shaped element according to one of Claims 1 to 3, characterized in that it (10) consists of an elastomer.

5. Ring-shaped element according to Claim 4, characterized in that it (10) consists of PP or of PE.

## Revendications

1. Elément annulaire destiné à être placé dans une rainure périphérique d'une section cylindrique d'un premier corps, cet élément annulaire (10) dépassant hors de la rainure et étant situé au voisinage de l'intérieur d'une section cylindrique d'un second corps pouvant être enfoncé sur le premier corps ou en être séparé, cet élément annulaire (10) présentant sur la surface externe (12) une pluralité de protubérances (14) réparties de façon équidistante l'une de l'autre périphériquement,
**caractérisé en ce que**,
à chaque protubérance externe (14) est prévue sur la surface interne (16) une paire de protubérances internes (18), qui sont décalées latéralement de façon symétrique vis-à-vis de la protubérance externe (14) correspondante.

2. Elément annulaire selon la revendication 1,
**caractérisé en ce que** les protubérances externes (14) et/ou les protubérances internes présentent des dimensions axiales (a) qui sont plus petites que les dimensions axiales (A) de l'élément annulaire (10).

3. Elément annulaire selon la revendication 2,
**caractérisé en ce que** les protubérances externes (14) et les protubérances internes (18) sont prévues de façon médiane par rapport à l'axe et présentent au moins approximativement les mêmes dimensions axiales.

4. Elément annulaire selon l'une des revendications 1 à 3,
**caractérisé en ce qu**'il (10) est réalisé en un matériau élastomère.

5. Elément annulaire selon la revendication 4,
**caractérisé en ce qu**'il (10) est réalisé en PE ou en PP.
